# EUROPÄISCHE PATENTSCHRIFT

(11) **EP 2 320 764 B1**
(45) Veröffentlichungstag und Bekanntmachung des Hinweises auf die Patenterteilung: **10.10.2012**
(21) Anmeldenummer: 09745457.3
(22) Anmeldetag: 13.05.2009
(51) Int. Cl.: A45C 11/26, A45C 11/18, A45C 13/00

(54) **GEWICKELTE SCHMUCKMINIFOTOTASCHE ZUM STÄNDIGEN AUFBEWAHREN UND MITFÜHREN WICHTIGER FOTOS, MIKROFILME UND DATENTRÄGER**
ROLLED DECORATIVE MINI PHOTO JACKET FOR REGULARLY STORING AND CARRYING IMPORTANT PHOTOS, MICROFILMS AND DATA MEDIA
POCHETTE À PHOTOS DÉCORATIVE ENROULÉE DESTINÉE À LA CONSERVATION PERMANENTE ET AU TRANSPORT DE PHOTOGRAPHIES, MICROFILMS ET SUPPORTS DE DONNÉES IMPORTANTS

(30) Priorität: 13.05.2008 DE 102008023363
(43) Veröffentlichungstag der Anmeldung: 18.05.2011
(73) Patentinhaber: Zarnoch, Peter, 03051 Cottbus (DE)
(72) Erfinder: Zarnoch, Peter, 03051 Cottbus (DE)
(74) Vertreter: Kayser, Christoph
(86) Internationale Anmeldenummer: PCT/DE2009/000680
(87) Internationale Veröffentlichungsnummer: WO 2009/138073

(56) Entgegenhaltungen:
- JP-A- 2000 325 127
- US-A- 2 718 911
- US-A- 3 749 233
- US-A- 5 975 290

## Beschreibung

Die vorliegende Erfindung betrifft eine wickelbare Mappe zur Aufbewahrung von wichtigen mitzuführenden Dingen, wie Passbilder, Mikrochips, Mikrofilme oder dergleichen, mit einer Außenhülle und mit einer Innenseite, auf der mehrere Innenmasken vorgesehen sind, die mit der Außenhülle jeweils eine Einstecktasche bilden und in einer Reihe nebeneinander angeordnet sind.

Eine solche Mappe ist aus DE 74 04 490 U, aus US 1,619,543 A und aus US 2,767,756 A bekannt. In DE 74 04 490 U ist eine Ausweistasche mit drei Einsteckfächem beschrieben, die durch zwei Falzlinien voneinander abgegrenzt sind. Aus US 1,619,543 A ist eine faltbare Brieftasche bekannt, die ein Klappteil aufweist, an dessen Innenseite ein Futter angenäht ist, das Taschen bildet. Die Taschen grenzen durch eine Naht aneinander an. Aus US 2,767,756 A ist ein faltbares Behältnis für Plastikarten bekannt, bei dem mehrere Einstecktaschen in einer Reihe angeordnet sind und durch eine Falzlinie voneinander getrennt sind. An einer Einsteckseite weist eine Fläche einer Einstecktasche eine Aussparung auf, die den Zugriff auf eine eingesteckte Karte erleichtert.

Die Nachteile der vorgenannten falt- oder wickelbaren Mappen mit Einstecktaschen bestehen darin, dass sie mit eingesteckten flächigen Gegenständen schlecht wickelbar sind, ohne die eingesteckten flächigen Gegenstände zu knicken und nur für flächige Gegenstände im Scheckkartenformat geeignet sind.

Wenn in die Behältnisse des Standes der Technik flächige Gegenstände eingesteckt werden und die Gegenstände dann so gewickelt werden, dass jeweils benachbarte Segmente übereinander zu liegen kommen, führt dies zu einer Spannung in dem Behältnis und zu einer Biegung der Segmente und der darin eingesteckten flachen Gegenstände, wenn die Segmente bzw. Einstecktaschen nur durch eine schmale Falzlinie voneinander getrennt sind. Ein solches Biegen der flächigen Gegenstände kann zu deren Beschädigung führen.

Bei einer Miniaturausführung entsteht zudem das Problem, dass flächige Gegenstände, wie zum Beispiel Passbilder, nicht in gewohnter Weise in die Einstecktasche eingeschoben und aus dieser herausgezogen werden können. Bei einer Einstecktasche im Miniaturformat, zum Beispiel in Passbildgröße, passt der Zeigefinger einer erwachsenen Person nicht tief in die Tn asche hinein, so dass ein Einschieben oder Herausziehen des flächigen Gegenstandes mit dem Zeigefinger nicht unterstützt werden kann. Wenn eine Seite der Einstecktasche, wie in US 2,767,756 A, an der Einstecköffnung ein wenig ausgespart ist, könnte dies auch den Zugriff auf ein kleinformatiges Passbild erleichtern. Allerdings sind solche Aussparungen nur geeignet, um Karten, insbesondere Plastikkarten, zu handhaben. Papiermaterialien, aus denen Passfotos regelmäßig hergestellt sind, leiden an ihrem Rand, wenn sie mit Zeigefinger und Daumen angefasst werden. Die mangelnde Steifigkeit von flachen Papiermaterialien führt auch dazu, dass sie bei einer Beaufschlagung mit Druck in der Flächenebene dazu neigen, zu knittern.

Das Dokument JP2000325127 offenbart eine wickelbare Mappe, mit der in auf einer Innenfläche angebrachten Einstecktaschen Medikamente und in auf einer Außenfläche angebrachten Einstecktaschen Karten transportiert werden können.

Die Aufgabe der vorliegenden Erfindung ist daher, eine wickelbare Mappe zu schaffen, mit der kleinformatige Dinge, wie Bilder, Mikrofilme oder dergleichen, aufbewahrt und am Körper mitgeführt werden können.

Die Aufgabe wird durch eine wickelbare Mappe nach Anspruch 1 gelöst.

Durch den Abstand zwischen den Masken ist gewährleistet, dass sich beim Wickeln der Mappe die Einstecktaschen selbst nicht verbiegen. Durch den Ausschnitt in der Maske ist es möglich, mit dem Daumen nachzuhelfen, wenn ein Passbild durch eine Einstecköffnung eingeschoben wird oder aus der Tasche durch die Einstecköffnung herausgeschoben werden soll. Mit Ausschnitt ist im Sinne der vorliegenden Anmeldung eine Ausnehmung aus einer Fläche und nicht eine Aussparung von einer Seitenkante eines Flächenelements aus gemeint. Der Ausschnitt erleichtert den Zugriff auf die Hauptfläche des eingesteckten Gegenstands. Aufgrund des kleinen Formats bringt der Ausschnitt auch keine Nachteile mit sich, wie dies bei einem größeren Schedckartenformat der Fall wäre. Die eingesteckten Teile fallen nicht heraus. Die kleinen Masken mit Ausschnitt halten die eingesteckten Gegenstände wie ein Passepartout.

Weitere Vorteile ergeben sich aus den Merkmalen der Unteransprüche 2 bis 11.

Mit der wickelbaren Mappe der vorliegenden Erfindung ist es möglich, wichtige Dinge des täglichen Lebens, wie Bilder, Passbilder, Mikrochips und Mikrofilme mit Zeugnissen und Dokumenten sicher, schön und kompakt mit sich zu führen.

Bekannt sind Fotoalben, Passbildbehälter oder klappbare oder faltbare Taschen im Format A6, A7 oder A8. Im Gebrauch dieser bekannten Aufbewahrungsvarianten hat sich gezeigt, dass sie zwei grundsätzliche Nachteile haben, sie sind nur für eine Sorte von Unterlagen brauchbar, also entweder Bilder oder Filme und Datenträgern und sie garantieren nicht 100% den Verlust des Inhaltes beim Transport aus den klapp- oder faltbaren Innenfächern.

Diese Nachteile beseitigen die erfinderische Vorrichtung und das erfinderische Verfahren vollständig. Es wurde nämlich überraschenderweise gefunden, dass die Kombination von echten Materialien, wie textilbeklebtes Leder, robusten Textilien oder flexiblen Kunststoff-/Metallgeweben, oder die Kombination von Kunststoff- bzw. Metallplatten und flexiblen Materialien, das Fassen der aufzubewahrenden Elemente, wie Fotos, Filme und Datenträger in speziellen Masken und das Wickeln dieser so entstehenden Kammern zu einer dünnen, verschließbaren Minimappe diese beiden Nachteile vollständig beseitigt.

Eine Ausführungsform der vorliegenden Erfindung wird im Folgenden anhand der Zeichnungen näher beschrieben. Es zeigen:
Figur 1 eine schematische Draufsicht auf eine Außenhülle einer wickelbaren Mappe gemäß vorliegender Erfindung;
Fig. 2 die Mappe aus Fig. 1 in zusammen gewickeltem Zustand im Querschnitt;
Fig. 3 eine schematische Draufsicht auf eine erste Maske gemäß vorliegender Erfindung;
Fig. 4 eine Draufsicht auf eine zweite Maske gemäß vorliegender Erfindung;
Fig. 5 eine Draufsicht auf eine dritte Maske gemäß vorliegender Erfindung;
Fig. 6 eine Draufsicht auf ein Verschlussband zum Verschließen der Mappe aus Fig. 1;
Fig. 7 eine Draufsicht auf eine Lasche für eine Verschlusseinrichtung der Mappe aus Fig. 1.

Figur 1 bis Figur 7 zeigen die erfinderische Vorrichtung. In Figur 1 ist die Außenhülle gezeigt. Die Außenhülle in Form eines Edelmaterials, wie Leder, Brokat und Spezialfasertextilien, ist mit 1 bezeichnet. Sie hat eine Knickkante 2, die nach Umbiegen der Außenkante die neue Kante der Vorrichtung bildet. Dabei wird die Außenkante 1 auf der Innenseite durch Kleben oder Nähen befestigt. Mit 3 ist die Verschlusslasche und mit 4 das Verschlussband bezeichnet. Mit 5 bis 7 sind die verschiedenen aufgenähten oder aufgeklebten Masken bezeichnet.

Mit 5 ist Maske für die Fotos, mit 6 die Maske für die elektronischen Speicherkarten und mit 7 die Maske für die Mikrofilme bezeichnet. Figur 2 verdeutlich die Verwendung dieser Au-Benhülle für die erfinderische Vorrichtung. Mit 11 ist die Außenhülle bezeichnet. Mit 12 sind die aufgenähten Masken bezeichnet und 13 zeigt die in Figur 1 und 3 bezeichnete Verschlusslasche und 14 das in der Figur 1 bezeichnete Verschlussband.

Figur 3 zeigt nun die Maske, die aufgeklebt oder aufgenäht ist für die Fotos. Dabei ist die Maske als Porträtmaske oder mit weiterem Ausschnitt als Fotomaske ausgeführt. Die Maske ist dabei mit 109 und der Ausschnitt ist mit 111 bezeichnet. Figur 4 zeigt die Maske für die Datenträger. Die Maske 109 ist dabei wie auch die anderen Masken von einer der vier Seiten offen. Nur drei Seiten sind angenäht oder angeklebt. Dadurch wird der Datenträger, der unter der Öffnung 111 liegt, zugänglich.

Figur 5 zeigt die Maske für den Mikrofilm. Mit 109 ist die Maske bezeichnet. Der Ausschnitt 111 ist so dimensioniert, dass der Mikrofilm an seinen Rändern unter der Maske gehalten wird. Figur 6 zeigt das Verschlussband 51, welches in der Lasche der Figur 7 mit der Bezeichnung 61 eingeschoben wird. Die Figuren 6 und 7 werden in einer anderen Ausführungsform auch als Klettverschluss, Druckverschluss oder Knopfverschluss bzw. DruckknopfVerschluss oder Magnet-Verschluss ausgeführt.

Die Figuren zeigen auch das erfinderische Verfahren. Die genähte Außenhülle besteht aus Edelmaterialien, wie Leder und Schmuckmaterialien, die beklebt (oder mit Nieten oder Nähten verbunden) sind mit Materialien, die aufzubewahrenden Fotos, Mikrofilme und Datenträger kratzfrei aufbewahren lassen. Auf diesen Materialien befinden sich die Masken für Fotos, für Mikrofilme und für Datenträger, die diesen Gegenständen einen festen und verschiebungsfreien Halt geben. Auf der Außenhülle befinden sich die Verschlusselemente als passives Teil in Form von einem Schloss, Schlaufe oder Klettmaterial oder Magneten und die aktiven Verschlusselemente in Form eines Haltestiftes für das Schloss, dem Verschlussband für die Schlaufe oder das Klettmaterial bzw. ebenfalls Magneten.

In einem besonderen Ausführungsbeispiel wird die erfinderische Vorrichtung näher erläutert. Ein Lederstück aus Krokoleder mit den Maßen von 55 x 300 mm wird gefaltet und vernäht. Die eingelegten Masken haben die Maße von 40 x 45 mm und sind 3 Masken für die Fotos, 2 Masken für die Mikrofilme und 1 Maske für den elektronischen Datenträger. Auf dem elektronischen Datenträger ist die Handykarte mit den Teilnehmern gespeichert. Die Mikrofilme enthalten die Zeugnisse, Urkunden und Zertifikate. Die Fotos sind von den Familienangehörigen. Die gefaltete Einheit hat die Maße von 45 x 50 mm und einen Klettverschluss.

In einem besonderen Ausführungsbeispiel wird das erfinderische Verfahren näher erläutert. Eine Brokatfalttasche wird aus den Materialien besticktes Leder und Fasern aus metallischen Fäden vernäht. Dabei werden auf der Innenseite Halterungen folgender Art aufgenäht, 1 ovale Halterung für ein Porträt, eine ovale Halterung für die eigenen Passbilder, 1 ovale Halterung für ein Foto des eigenen Hauses, 1 Mikrofilm unter der rechteckigen Maske für die Zeugnisse, 1 Mikrofilm unter der rechteckige Maske für die wichtigen Präsentationsdokumente und 1 Mikrochip für den Computer unter der runden Maske. Die Verschlüsse bestehen aus beklebtem Druckknopf und goldenem Gegenstück. Eine runde Öse zum Befestigen an einer Halskette kann angebracht werden.

Der Grundkörper der Mappe 100 wird als Materialstreifen 101 bezeichnet. Der Materialstreifen 101 hat eine Innenfläche 103 und eine Außenfläche 105. Auf der Innenfläche 103 sind, wie in der ersten Ausführungsform. Einstecktaschen 107 in einer Reihe nebeneinander angeordnet. Zwischen jeder Einstecktasche 107 liegt ein Abstand A1, A2, A3 ..., der mit steigender Ordnungszahl größer wird. Die letzten Einstecktaschen 107 in einer Reihe haben somit den größten Abstand zueinander, während die ersten Einstecktaschen 107 in einer Reihe den geringsten Abstand zwischen einander aufweisen. Wenn in die Einstecktaschen 107 ein flächiger Gegenstand eingeschoben ist, und der Materialstreifen aufgewickelt ist, wird durch den größer werdenden Abstand zwischen den Einstecktaschen 107 in einer Reihe gewährleistet, dass sich die Einstecktaschen 107 immer in einem flachen Abschnitt und nicht in einem Biegungsbereich der gewickelten Mappe befinden.

Die Einstecktaschen 107 weisen, wie in der ersten Ausführungsform, jeweils eine Maske 109 auf. Jede Maske 109 einer Einstecktasche 107 weist einen Ausschnitt 111 auf, dessen Geometrie gleich oder unterschiedlich sein kann. So können die Ausschnitte 111, wie in der ersten Ausführungsform, längsoval, rund oder rechteckig ausgebildet sein. Die Masken 109 bilden also für einen in die Einstecktasche 107 einzusteckenden Gegenstand eine Art Passepartout. Der Gegenstand wird also durch die stehenden Maskenränder gehalten.

Die Außenfläche 105 kann aus einem einheitlichen Material bestehen, wie dies bereits zur ersten Ausführungsform beschrieben wurde. In einer weiteren Ausführungsform ist es aber möglich, auf einem Abschnitt 113 der Außenfläche 105, der im gewickelten Zustand des Materialstreifens 101 eingewickelt wird, also innen liegt, ebenfalls Einstecktaschen 107 vorzusehen, die dann identisch ausgebildet sind, wie die Einstecktaschen 107 auf der Innenfläche 103. In einer solchen Ausführungsform ist dann nur ein verbleibender Abschnitt 115 der Außenfläche 105 aus einem der für die Außenfläche 105 bereits genannten Materialien entsprechend der ersten Ausführungsform ausgebildet. Im gewickelten Zustand des Materialstreifens 101 liegt nur dieser außen liegende Abschnitt 115 außen.

Die wickelbare Mappe in der ersten und zweiten Ausführungsform bildet im Bereich der Abstände zwischen den Einstecktaschen 107 einen Knickbereich, die Einstecktaschen 107 sind auf der Außenfläche und der Innenfläche so angeordnet, dass diese sich spiegelbildlich gegenüberliegen, wobei das gleiche auch für die Abstände zutrifft. Aufgrund dessen ist es auch möglich, dass die Knickbereiche des Materialstreifens 101 aus einem anderen Material oder aus einer anderen Materialzusammensetzung bestehen können als die Bereiche des Materialstreifens 101, an denen die Einstecktaschen 107 angeordnet sind. Eine Mappe 100 aus dem Materialstreifen 101 und den Einstecktaschen 107 wird mit ganz oder teilweise gefüllten Einstecktaschen 107 so eingewickelt, dass die Verschlusseinrichtung am Ende das freie Ende des Materialstreifens an dem gewickelten Teil des Materialstreifens festlegt.

## Patentansprüche

1. Wickelbare Mappe (100) zur Aufbewahrung von wichtigen mitzuführenden Dingen, wie Passbilder, Mikrochips, Mikrofilme oder dergleichen, mit einem Materialstreifen (101), der wenigstens eine Gruppe von gleich großen Einstecktaschen (107) aufweist, wobei die Einstecktaschen (107) einer Gruppe jeweils in Reihe nebeneinander angeordnet sind und jeweils eine Maske (109) für die mitzuführenden Dinge bilden, die einen Ausschnitt (111) aufweist,
wobei die gefaltete Mappe (1; 100) eine Abmessung von 45 mm X 50 mm aufweist, dass die Einstecktaschen (107) auf dem Materialstreifen (101) in einem Abstand (A1; A2) zur jeweils benachbarten Einstecktasche (107) angeordnet sind und jede Maske (109) eine Abmessung von 40 mm x 45 mm hat, wobei jede Maske (109) mit dem Ausschnitt (111) ein Passepartout bildet, wobei ein Abstand (A1) von in der Reihe nebeneinander angeordnete Einstecktaschen (107) zwischen einer ersten Einstecktasche (107) und einer zweiten Einstecktasche (107) auf dem Materialstreifen (101) kleiner ist als ein Abstand (A2) zwischen der zweiten Einstecktasche (107) und einer dritten Einstecktasche (107), und dass die Masken (109) gleich groß ausgebildet sind,
**dadurch gekennzeichnet, dass**
die Einstecktaschen (107) auf einer im gewickelten Zustand des Materialstreifens (101) innen liegenden Innenfläche (103) des Materialstreifens (101) angeordnet sind und die Außenfläche (105) einen an der gewickelten Mappe (100) außen liegenden Abschnitt (115) aufweist,
wobei an dem außen liegenden Abschnitt (115) eine Verschlusseinrichtung (13; 14) angebracht ist.

2. Wickelbare Mappe nach Anspruch 1,
**dadurch gekennzeichnet,**
**dass** ebenfalls Einstecktaschen (107) auf einer im gewickelten Zustand des Materialstreifens (101) innen liegenden Außenfläche (105) des Materialstreifens (101) angeordnet sind, die dann identisch ausgebildet sind, wie die Einstecktaschen auf der Innenfläche.

3. Wickelbare Mappe nach Anspruch 1 oder 2,
**dadurch gekennzeichnet,**
**dass** jede Maske (100) auf der Außenfläche (105) einer Maske (100) auf der Innenfläche (103) spiegelbildlich gegenüber liegt.

4. Wickelbare Mappe nach einem der vorstehenden Ansprüche,
**dadurch gekennzeichnet,**
**dass** der Ausschnitt (111) rund ist.

5. Wickelbare Mappe nach einem der Ansprüche 1 bis 3,
**dadurch gekennzeichnet,**
**dass** der Ausschnitt (111) längsoval ist.

6. Wickelbare Mappe nach einem der Ansprüche 1 bis 3,
**dadurch gekennzeichnet,**
**dass** der Ausschnitt (111) rechteckig ist

7. Wickelbare Mappe nach Anspruch 1,
**dadurch gekennzeichnet,**
**dass** der außen liegende Abschnitt (115) aus einem Material ausgewählt aus der Gruppe bestehend aus Textilstoff, Leder, weicher Kunststoff, harter Kunststoff, Metall.

8. Wickelbare Mappe nach Anspruch 1,
**dadurch gekennzeichnet,**
**dass** die Verschlusseinrichtung (13; 14) eine Lasche (13) aufweist, die auf der Außenfläche (105) zwischen zwei Masken (5; 109) angeordnet ist, und dass auf der Außenfläche (105) ein Verschlussband (14) angeordnet ist, das mit einem freien Ende durch die Lasche (13) hindurch gesteckt werden kann.

9. Wickelbare Mappe nach Anspruch 1,
**dadurch gekennzeichnet,**
**dass** eine Außenfläche (105) des Materialstreifens (101) aus einem Material besteht, ausgewählt aus der Gruppe bestehend aus Textilstoff, Leder, weicher Kunststoff, Kunststoffgewebe, Metallgewebe, Verbundstoffe aus Leder und Textilien, eine Kombination aus Kunststoffplatten bzw. Metallplatten und flexiblen Materialien, Brokat und Spezialfasertextilien, Vliesstoffe.

10. Wickelbare Mappe nach Anspruch 1,
**dadurch gekennzeichnet,**
**dass** die Verschlusseinrichtung (13; 14) ausgewählt ist aus der Gruppe bestehend aus Klettverschluss, Druckverschluss, Knopfverschluss, Druckknopfverschluss, Magnetverschluss.

11. Wickelbare Mappe nach einem der vorstehenden Ansprüche,
**dadurch gekennzeichnet,**
**dass** eine Öse zum Befestigen der Miniaturmappe an eine Halteeinrichtung vorgesehen ist.

## Claims

1. A rollable folder (100) for storing important items to be carried, such as passport photos, microchips, microfilms or the like, comprising a material strip (101), which has at least one group of same-size insertion pockets (107),
wherein the insertion pockets (107) of one group are each disposed in rows next to each other and form a mask (109) for the items to be carried, which has a cutout (111), wherein the rolled folder (1; 100) has a size of 45 mm x 50 mm, that the insertion pockets (107) are disposed on the material strip (101) at a distance (A1; A2) from the respectively adjacent insertion pocket (107) and each mask (109) has a size of 40 mm x 45 mm, wherein each mask (109) forms a passe-partout with the cut-out (111), wherein a distance (A1) of insertion pockets (107) disposed next to one another in the row between a first insertion pocket (107) and a second insertion pocket (107) on the material strip (101) is shorter than a distance (A2) between the second insertion pocket (107) and a third insertion pocket (107) and that the masks (109) are configured to be the same size,
**characterized in that**
the insertion pockets (107) are disposed on one of the internal inner surfaces (103) of the material strip (101) in the rolled state of the material strip (101) and the outer surface (105) has an external section (115) on the rolled folder (115)
wherein a closure device (13; 14) is disposed on the external section (115).

2. The rollable folder according to claim 1, **characterized in that** also insertion pockets (107) are disposed on an internal outer surface (105) of the material strip (101) in the rolled state of the material strip (101).

3. The rollable folder according to claim 1 or 2, **characterized in that** each mask (100) on the outer surface (105) lies opposite a mask (100) on the inner surface (103) as a mirror image.

4. The rollable folder according to any one of the preceding claims, **characterized in that** the cutout (111) is round.

5. The rollable folder according to any one of claims 1 to 3, **characterized in that** the cutout (111) is a long oval.

6. The rollable folder according to any one of claims 1 to 3, **characterized in that** the cutout (111) is rectangular.

7. The rollable folder according to claim 1, **characterized in that** the external section (115) is selected from a material from the group consisting of textile, leather, soft plastic, hard plastic, metal.

8. The rollable folder according to claim 1, **characterized in that** the closure device (13; 14) comprises a tab (13) which is disposed on the outer surface (105) between two masks (5; 109) and that a closure strip (14) is disposed on the outer surface (105) that can be inserted through the tab (13) with one free end.

9. The rollable folder according to claim 1, **characterized in that** an outer surface (105) of the material strip (101) consists of a material selected from the group consisting of textile, leather, soft plastic, plastic fabric, metal fabric, composite materials of leather and textiles, a combination of plastic plates or metal plates and flexible materials, brocade and special fiber textiles, nonwovens.

10. The rollable folder according to claim 1, **characterized in that** the closure device (13; 14) is selected from the group consisting of a hook and loop fastener, pressure closure, button closure, press button closure, magnet closure.

11. The rollable folder according to any one of the preceding claims, **characterized in that** an eye is provided for fastening the miniature folder to a retaining device.

## Revendications

1. Etui enroulable (100) permettant de ranger des choses importantes à emporter, comme des passeports, des micropuces, des microfilms ou similaires, comportant une bande de matériau (101) qui présente au moins un groupe de poches d'insertion de tailles identiques (107), les poches d'insertion (107) d'un groupe étant juxtaposées respectivement en rangée et formant chacune un masque (109) doté d'une découpe (111) pour les choses à emporter
l'étui plié (1; 100) ayant une dimension de 45 mm X 50 mm, les poches d'insertion (107) etant disposées sur la bande de matériau (101) à une distance (A1; A2) de la poche d'insertion respectivement voisine (107) et chaque masque (109) ayant une dimension de 40 mm x 45 mm, chaque masque (109) formant avec la découpe (111) un passe-partout, une distance (A1) entre les poches d'insertion juxtaposées en rangée (107) entre une première poche d'insertion (107) et une deuxième poche d'insertion (107) étant sur la bande de matériau (101) inférieure à une distance (A2) entre la deuxième poche d'insertion (107) et une troisième poche d'insertion (107), et en ce que les masques (109) sont réalisés en taille identique,
**caractérisé en ce que**
les poches d'insertion (107) étant disposées sur une surface (103) de bande de matériau (101) se situant à l'intérieur en position enroulée de la bande de matériau (101) et la surface extérieure (105) présentant une découpe (115) située à l'extérieur de l'étui enroulé (100),
un système de fermeture (13; 14) étant installé sur la section située à l'extérieur (115).

2. Etui enroulable selon la revendication 1,
**caractérisé en ce que**
aussi poches d'insertion (107) sont disposées sur une surface extérieure (105) située à l'intérieur de bande de matériau (101) en position enroulée de la bande de matériau (101).

3. Etui enroulable selon la revendication 1 ou 2,
**caractérisé en ce que**
chaque masque (100) de la surface extérieure (105) fait face en miroir à un masque (100) de la surface intérieure (103).

4. Etui enroulable selon une des revendications précédentes,
**caractérisé en ce que**
la découpe (111) est ronde.

5. Etui enroulable selon une des revendications 1 à 3,
**caractérisé en ce que**
la découpe (111) a une forme d'ovale allongé.

6. Etui enroulable selon une des revendications 1 à 3,
**caractérisé en ce que**
la découpe (111) est quadrangulaire.

7. Etui enroulable selon la revendication 1,
**caractérisé en ce que**
la découpe située à l'extérieur (115) est choisie dans le groupe composé d'un matériau textile, du cuir, du plastique mou, du plastique dur, du métal.

8. Etui enroulable selon la revendication 1,
**caractérisé en ce que**
le système de fermeture (13; 14) présente une languette (13) qui est disposée sur la surface extérieure (105) entre deux masques (5; 109) et que, sur la surface extérieure (105), est disposée une bande de fermeture (14) qui peut être fichée par son extrémité libre dans la languette (13).

9. Etui enroulable selon la revendication 1,
**caractérisé en ce qu'**une
surface extérieure (105) de la bande de matériau (101) est faite d'un matériau choisi dans le groupe composé d'un matériau textile, du cuir, du plastique mou, du plastique dur, du tissu plastifié, du tissu métallique, des matériaux composites de cuir et de textile, d'une combinaison de plaques de plastique ou de plaques métalliques et de matériaux souples, du brocart et des textiles à fibres spéciales, des matériaux non tissés.

10. Etui enroulable selon la revendication 1,
**caractérisé en ce que**
le système de fermeture (13; 14) est choisi dans le groupe composé d'une bande agrippante, d'une pression, d'un bouton, d'un bouton-pression, d'un aimant de fermeture.

11. Etui enroulable selon une des revendications précédentes,
**caractérisé en ce qu'**il
est prévu un oeillet pour fixer l'étui miniature à un dispositif de retenue.
